# EUROPÄISCHE PATENTSCHRIFT

(11) **EP 0 666 117 B1**
(45) Veröffentlichungstag und Bekanntmachung des Hinweises auf die Patenterteilung: **10.09.1997**
(21) Anmeldenummer: 94810751.1
(22) Anmeldetag: 27.12.1994
(51) Int. Cl.: B08B 3/02, D06G 1/00

(54) **Verfahren und Vorrichtung zum Dekontaminieren von Gegenständen mit einer wasserdichten Oberfläche insbesondere von beschichteten Kissen**
Method and device for decontamination of articles coated with a waterproof layer, in particular pillows coated
Méthode et dispositif pour la décontamination d'articles revêtus d'une couche imperméable à l'eau, en particulier d'oreillers recouverts d'une housse

(30) Priorität: 31.01.1994 CH 272/94
(43) Veröffentlichungstag der Anmeldung: 09.08.1995
(73) Patentinhaber: SAUTER AG, CH-8583 Sulgen (CH)
(72) Erfinder: Sauter, Martin, CH-8583 Sulgen (CH)
(74) Vertreter: Wenger, René

(56) Entgegenhaltungen:
- EP-A- 0 114 424
- EP-A- 0 306 586
- GB-A- 808 885
- US-A- 3 805 317
- US-A- 4 893 642

## Beschreibung

Die Erfindung betrifft ein Verfahren und eine Vorrichtung zum Dekontaminieren von Gegenständen mit einer wasserdichten Oberfläche, insbesondere von beschichteten Kissen gemäss dem Oberbegriff der Ansprüche 1 bzw. 9.

Es sind bereits Verfahren und Vorrichtungen zum automatischen Reinigen von Werkstücken bekannt. So zeigt die GB-A-808 885 eine gattungsmässig vergleichbare Vorrichtung, bei welcher Werkstücke aus Metall gewaschen, gespült und anschliessend getrocknet werden. Die Werkstücke sind dabei auf einer Transportvorrichtung eingespannt und sie können um eine in der Vorschubrichtung verlaufenden Achse gedreht werden, um eine optimale Beaufschlagung mit Behandlungsmittel zu gewährleisten. Eine derartige Vorrichtung eignet sich jedoch nicht zum Dekontaminieren von nicht formstabilen Gegenständen wie z.B. Kissen.

Durch die US-A-3 805 317 ist eine Vorrichtung bekannt geworden, die sich speziell zum Reinigen von Kissen eignet. Allerdings werden die Kissen dabei nicht einer Nassbehandlung unterzogen, sondern lediglich auf der Oberfläche von Füllrückständen wie Federn und dergleichen befreit. Zu diesem Zweck werden die Kissen aus verschiedenen Düsen abgeblasen. Ein Wendevorgang ist nicht vorgesehen.

Im Spitalbereich werden aus hygienischen Gründen kunststoffbeschichtete Kissen, Matratzen, Polster und dergleichen eingesetzt. Diese Gegenstände müssen jeweils innerhalb von relativ kurzen Perioden dekontaminiert werden, was bisher manuell erfolgte. Dies bedeutet ersichtlicherweise einen sehr hohen Arbeitsaufwand und damit hohe Kosten. Ausserdem ist dabei eine gleichförmige Qualität der Dekontamination nicht gewährleistet.

Es ist daher eine Aufgabe der Erfindung, ein Verfahren der eingangs genannten Art bereitzustellen, das eine rasche und gründliche Dekontamination bei gleichbleibender Qualität und bei hoher Arbeitsleistung ermöglicht. Diese Aufgabe wird erfindungsgemäss mit einem Verfahren gelöst, das die Merkmale im Anspruch 1 aufweist. Die Erfindung betrifft ausserdem eine Vorrichtung, welche durch die Merkmale im Anspruch 9 gekennzeichnet ist.

Zur Anlage gehört ebenfalls eine ökonomisch arbeitende Betriebsmittelaufbereitungsanlage. Die Dekontaminationslösungsflotte wird während des Reinigungsvorgangs dauernd umgewälzt und aufbereitet. Ebenso wird auch das Spülwasser in den Dekontaminationsboiler zurückgeführt.

Das Waschen und Spülen in einer einzigen Nasskabine ergibt einen hohen Wirtschaftlichkeitsgrad bei geringem apparativem Aufwand. Die Wiederholung der Wasch- und Spülvorgänge und die dabei durchgeführte Lageänderung der Gegenstände stellt sicher, dass die gesamte Oberfläche einer Behandlung unterzogen wird und dass keine unzugänglichen Auflagestellen gebildet werden. Die anschliessende Trocknung in der Trockenkabine ermöglicht es, dass die Gegenstände nach der Nassbehandlung sofort wieder zur Verfügung stehen. Vorzugsweise wird auch während des Trocknens die Relativlage der Gegenstände mehrmals verändert, damit an Auflagestellen keine Feuchtigkeit zurückbleibt.

Besonders vorteilhaft erfolgt die Lageänderung in der Nasskabine, weil die Gegenstände in einen Wendekorb eingeführt werden, der die Gegenstände in verschiedene Relativlagen wendet. Ausserdem können so die Gegenstände mit der Waschflüssigkeit und mit der Spülflüssigkeit durch den Wendekorb hindurch besprüht werden. Dazu kann eine Sprühbalkenanordnung eingesetzt werden, welche über dem Wendekorb bewegt wird. Es wäre selbstverständlich aber auch denkbar, an den Wänden der Nasskabine feste Sprühdüsen anzuordnen und dabei lediglich die Gegenstände in einem Korb oder dergleichen hin und her zu wenden. Eine optimale Lageveränderung ergibt sich dann, wenn die Gegenstände zwischen zwei Wasch- bzw. Spülvorgängen um 180° gewendet werden. Je nach Anwendungsfall wären jedoch auch kleinere Wendewinkel bzw. Zwischenpositionen denkbar.

In der Trockenkabine werden die Gegenstände vorzugsweise ebenfalls in einem Wendekorb gewendet und dabei durch den Wendekorb hindurch mit erhitzter Luft angeblasen.

Besonders gute Resultate können erzielt werden, wenn die Gegenstände in der Nasskabine zum Waschen mit einer Waschlauge mit einer Temperatur von mehr als 50°C beaufschlagt werden. Diese heisse Waschlauge gewährleistet in Kombination mit dem Sprühdruck eine zuverlässige Reinigung der Oberfläche. Zum Spülen wird danach vorzugsweise entspanntes Frischwasser mit einer Temperatur von mehr als 50°C, vorzugsweise von mehr als 70°C eingesetzt. Dabei erfolgt nicht nur eine zuverlässige Entfernung von Laugenresten, sondern die Oberfläche der Gegenstände wird in Vorbereitung auf den Trocknungsvorgang auch bereits stark aufgeheizt. Die Trocknung erfolgt schliesslich mit aufgeheizter Umgebungsluft mit einer Temperatur von mehr als 50°C, vorzugsweise von mehr als 80°C.

Die erfindungsgemässe Vorrichtung ist sehr einfach aufgebaut und damit benutzer- und wartungsfreundlich. In der Nasskabine ist die Behandlungsvorrichtung zum Waschen und Spülen der Gegenstände, sowie die Wendevorrichtung zum Wenden der Gegenstände angeordnet. An die Nasskabine schliesst sich die Trockenkabine, die eine Trocknungsvorrichtung enthält.

Ein besonders hoher Grad an Rationalisierung ergibt sich dadurch, dass der schwenkbare Wendekorb in der Nasskabine mit einer Aufnahmeöffnung ausgebildet ist, wobei mittels der Transportvorrichtung in einer ersten Betriebslage wenigstens ein Gegenstand in den Wendekorb einführbar ist und wobei in einer zweiten Betriebslage der gleiche Gegenstand aus dem Wendekorb ausführbar ist. Dadurch kann der Wendekorb automatisch beschickt und wiederum entleert werden. Dies wird noch dadurch erleichtert, dass der Wendekorb durch sich in Transportrichtung erstreckende parallele Längsprofile gebildet wird, wobei die Längsprofile parallele Korbebenen bilden, zwischen denen ein Gegenstand gehalten ist.

Die Transportvorrichtung ist ein Transportband mit mehreren parallelen, zu den Längsprofilen versetzt angeordneten Einzelbändern oder Rundprofilen, wobei in der ersten und in der zweiten Betriebslage jeweils eine Korbebene unterhalb des oberen Trums der Einzelbänder liegt. So kann ein Gegenstand mit dem Transportband in den Wendekorb eingefahren werden und auf die gleiche Weise in der zweiten Betriebslage wieder ausgefahren werden. Eine unmittelbare Reibung der Gegenstände am Wendekorb erfolgt dabei nicht.

Die Behandlungsvorrichtung zum Waschen und Spülen ist vorzugsweise eine Sprühbalkenanordnung, welche quer zur Vorschubrichtung der Gegenstände verschiebbar gelagert ist. Quer kann dabei im rechten Winkel zur Vorschubrichtung oder schräg zur Vorschubrichtung bedeuten. Selbstverständlich wären aber auch bogenförmige Bewegungen denkbar. Das Vorschieben der Sprühbalkenanordnung ermöglicht eine intensive, linienförmige Behandlung der Gegenstände. Die Waschmittelquelle und die Spülmittelquelle sind je mit einer separaten Sprühbalkenanordnung verbunden. Das Reinigen und Spülen erfolgt dabei in separaten Durchgängen unmittelbar hintereinander. Die Einwirkzeit der Dekontaminationslösung kann frei gewählt werde, ebenso der Frischwasserverbrauch.

Auf die gleiche Art und Weise kann auch in der Trockenkabine ein Wendekorb und eine identische Transportvorrichtung angeordnet sein. Düsen zum Anblasen der Gegenstände durch den Wendekorb hindurch sind vorzugsweise unter dem Transportband in der Trockenkabine angeordnet.

Weitere Einzelmerkmale und Vorteile der Erfindung ergeben sich aus der nachstehenden Beschreibung eines Ausführungsbeispiels und aus den Zeichnungen. Es zeigen:
- Figur 1: Einen Längsschnitt in Transportrichtung durch eine erfindungsgemässe Vorrichtung,
- Figur 2: eine Draufsicht auf die Vorrichtung gemäss Figur 1,
- Figur 3: einen Querschnitt durch die Ebene A-A gemäss Figur 2,
- Figur 4: einen Querschnitt durch die Ebene B-B gemäss Figur 2,
- Figur 5: eine Draufsicht auf einen Wendekorb, und
- Figur 6: eine Seitenansicht des Wendekorbes gemäss Figur 5.

Figur 1 zeigt relativ stark schematisiert eine erfindungsgemässe Vorrichtung, die im wesentlichen aus einer hermetisch verschliessbaren Nasskabine 2 und aus einer Trockenkabine 3 besteht, welche sich an die Nasskabine anschliesst. In Transportrichtung T werden jeweils zwei Kissen 1 paarweise nebeneinanderliegend durch die Anlage hindurchgeführt. Zur Bereitstellung und Zufuhr kontaminierter Kissen dient eine Aufgabestation 25, die mit einem Förderband versehen ist. Ein Gehäuse 17 grenzt die beiden Kabinen 2 und 3 ab, wobei die gesamte Anordnung auf einem Maschinengestell 42 ruht. Am Eingang der Nasskabine 2 ist eine senkrecht anhebbare Eintrittstüre 18 angeordnet. Eine auf die gleiche Weise anhebbare Zwischentüre 19 trennt die Nasskabine 2 von der Trockenkabine 3 und schliesslich ist eine identische Austrittstüre 20 am Ausgang der Trockenkabine vorgesehen. Die dekontaminierten Kissen werden durch die geöffnete Austrittstüre 20 hindurch einer Entnahmestation 33 übergeben, welche beispielsweise zu einem Transportcontainer führt. Die Türen 18, 19 und 20 sind selbstverständlich separat ansteuerbar, so dass eine sequenzielle Betätigung möglich ist. Nicht dargestellt ist die Betriebsmittelaufbereitungsanlage mit Flottentanks, Umwälzpumpen, Boiler, Steuerungen, usw.

In der Nasskabine 2 ist ein Wendekorb 6 um eine Schwenkachse 14 schwenkbar gelagert. Einzelheiten zu diesem Schwenkkorb können den Figuren 5 und 6 entnommen werden. Der Korb besteht aus zwei parallelen Korbebenen 9 und 9', welche durch parallele Längsprofile 10 gebildet werden. Die Beschickung des Korbes erfolgt über eine Aufnahmeöffnung 8. Zwischen den beiden Korbebenen 9, 9' sind auf beiden Seiten Seitenprofile 32 angeordnet. Diese dienen der seitlichen Führung der Gegenstände.

Die Schwenkachse 14 ist auf beiden Seiten des Gehäuses 17 in Lagern 35, 35' gelagert. Der Antrieb erfolgt über eine hier nicht dargestellte Antriebsvorrichtung, beispielsweise über einen Schrittmotor und über ein geeignetes Getriebe. Das Getriebe enthält beispielsweise ein Kettenrad 34, das an einer Abtriebswelle 43 über eine Rutschkupplung 16 gelagert ist. Die Rutschkupplung schützt die Anlage vor Beschädigungen, falls es am Wendekorb zu einer Havarie kommt. Die Abtriebswelle ist im Maschinengestell in einem Lager 36 gelagert und die Verbindung mit der Schwenkachse 14 erfolgt über eine Kreuzgelenkkupplung 37. Durch Drehen der Schwenkachse 14 kann der Wendekorb 6 im Schwenkbereich S zwischen einer ersten Betriebslage I und einer zweiten Betriebslage II geschwenkt werden. In der ersten Betriebslage I ist die Aufnahmeöffnung 8 der Eintrittstüre 18 zugewandt, während die Eintrittsöffnung in der zweiten Betriebslage II der Zwischentüre 19 zugewandt ist.

Der Transport in den Wendekorb 6 bzw. aus dem Wendekorb 6 erfolgt über ein Transportband 11, das mehrere parallele Einzelbänder 44 (Fig. 5) aufweist. Diese Einzelbänder sind versetzt zu den Längsprofilen 10 des Wendekorbs 6 angeordnet und in den beiden Betriebslagen I und II liegen die Korbebenen 9 bzw. 9' unterhalb der Ebene des oberen Trums 12 der Einzelbänder 44. Ersichtlicherweise kann so ein Kissen 1 zunächst ohne Berührung des Wendekorbes 6 in diesen eingeführt werden. Auch das Waschen und Spülen in den beiden Betriebslagen I und II erfolgt praktisch ohne Berührung mit dem Wendekorb und nur auf den Einzelbändern 44 aufliegend.

Der Wendekorb 7 in der Trockenkabine 3 und das dazugehörige Transportband 13 sind praktisch genau gleich ausgebildet, wie oben im Zusammenhang mit der Nasskabine 2 beschrieben.

Über dem Wendekorb 6 in der Nasskabine 2 ist quer verschiebbar eine Behandlungsvorrichtung zum Waschen und Spülen angeordnet. Einzelheiten dazu sind aus den Figuren 1 und 3 ersichtlich. Die Behandlungsvorrichtung besteht aus einer ersten Sprühbalkenanordnung 4 und einer zweiten Sprühbalkenanordnung 5. Die beiden Sprühbalkenanordnungen sind separat an eine Waschmittelquelle 38 bzw. an eine Spülmittelquelle 39 angeschlossen. Eine flexible Schlauchführung 24 sorgt dabei dafür, dass in jeder Position eine ungestörte Zufuhr der Flüssigkeiten möglich ist. Die Sprühbalkenanordnungen 4, 5 sind zwischen den beiden Ruhestellungen R auf beiden Längsseiten der Vorrichtung verschiebbar. In diesen Ruhestellungen liegen die Sprühbalkenanordnungen ausserhalb des Schwenkbereichs S des Wendekorbes 6. Für den Antrieb ist eine Zugvorrichtung 23 vorgesehen.

Aus Figur 1 ist ersichtlich, dass jede Sprühbalkenanordnung einen Einzelabschnitt 40 und 41 aufweist. Diese Einzelabschnitte erstrecken sich über den Wendekorb in der Betriebslage I bzw. in der Betriebslage II. Es können Steuerventile vorgesehen sein, welche die Waschflüssigkeit bzw. die Spülflüssigkeit jeweils nur in denjenigen Einzelabschnitt leiten, unter dem sich der Wendekorb 6 jeweils befindet. Am Boden der Nasskabine II ist eine Auffangwanne 21 angeordnet, über welche die Waschflüssigkeit bzw. die Spülflüssigkeit abgeführt und über eine Hebepumpe der Betriebsmittelaufbereitungsanlage zugeführt wird. An die Nasskabine II ist ausserdem ein Abluftventilator 22 angeschlossen, über den die sich in der Nasskabine 2 bildenden Dämpfe abgesaugt werden können. Dies ist besonders dann wichtig, wenn die Eintrittstüre 18 geöffnet wird, damit keine störenden Immissionen auftreten können.

In der Trockenkabine 3 sind unter dem Transportband 13 im rechten Winkel zur Transportrichtung T Sammelrohre 30 angeordnet. Diese Sammelrohre sind mit einzelnen Luftdüsen 15 versehen, welche gegen oben gerichtet sind. Die Sammelrohre 30 werden über Zuleitungen 29 mit Heissluft versorgt. Diese Heissluft wird in einem Wärmetauscher 27 erzeugt, der über einen Heissluftventilator 26 mit Umgebungsluft gespeist wird. Der Wärmetauscher ist über einen Dampfanschluss 28 an ein bestehendes Dampfversorgungsnetz angeschlossen, so dass die Umgebungsluft aufgeheizt werden kann. Die mit Feuchtigkeit gesättigte Abluft aus der Trockenkabine 3 wird über einen Abluftventilator 31 abgesaugt und entsorgt.

Die erfindungsgemässe Vorrichtung arbeitet etwa wie folgt: Maximal sechs Kissen 1 sind auf der Aufgabestation 25 bereitgestellt. Die vordersten zwei werden automatisch in die Nasskabine 2 bzw. in den Wendekorb 6 eingeführt, wozu die Eintrittstüre 18 automatisch geöffnet werden muss. Nach dem Schliessen der Eintrittstüre 18 fährt die Sprühbalkenanordnung 4, 5 über den Wendekorb 6, der sich immer noch in der Betriebslage I befindet. Dabei wird aus der Waschmittelquelle 38 eine schwache Lauge von beispielsweise 60°C auf die Kissen 1 aufgesprüht. Die spezielle Anordnung der Sprühdüsen gewährleistet dabei eine optimale Bestreichung der Oberfläche. Sobald die Sprühbalkenanordnung eine Ruhestellung R erreicht hat, wird der Wendekorb in die Betriebslage II gedreht. Der gleiche Vorgang wiederholt sich nun, wobei ersichtlicherweise diejenige Seite der Kissen bestrichen wird, welche vorher die Auflagefläche bildete. Der Waschvorgang kann mehrmals wiederholt werden, wobei zwischen den Waschvorgängen immer eine Änderung der Betriebslage erfolgt. Nachdem der Waschvorgang beendet ist, erfolgt der Spülvorgang, wobei aus der Spülmittelquelle 39 Frischwasser mit Entspannungsmittel von beispielsweise 80°C auf die Kissen gesprüht wird. Auch hier erfolgt wechselweise eine Behandlung beider Seiten der Kissen durch Schwenken des Wendekorbes.

Am Ende der Nassbehandlung befindet sich der Wendekorb in der Betriebslage II, so dass seine Aufnahmeöffnung 8 der Zwischentüre 19 zugewandt ist. Diese wird nun geöffnet und durch automatische Betätigung der Transportbänder 11 und 13 erfolgt eine Überführung in die Trockenkammer 3 bzw. in den Wendekorb 7. Hier erfolgt ebenfalls ein mehrmaliges Schwenken des Wendekorbes, während heisse Luft aus den Düsen 15 gegen die Kissen geblasen wird. Während des Trocknungsvorganges wird selbstverständlich die Nasskabine 2 bereits wiederum mit einem neuen Kissenpaar beschickt. Die getrockneten Kissen werden nach dem Öffnen der Austrittstüre 20 aus der Trockenkabine 3 entnommen und auf die Entnahmestation 33 überführt. Die Heisslufttrocknung erfolgt bei einer Temperatur von ca. 90°C.

Selbstverständlich könnte die Anlage auch für andere Gegenstände als für Kissen verwendet werden. So könnten z.B. auch in Beutel eingeschweisste Wärme- und/oder Kältespeichermassen für medizinische Zwecke oder Kunststoffteile aller Art dekontaminiert werden. Die Konfiguration der Wendekörbe wäre den jeweiligen Gegebenheiten anzupassen.

## Patentansprüche

1. Verfahren zum Dekontaminieren von Gegenständen mit einer wasserdichten Oberfläche, insbesondere von beschichteten Kissen, wobei die Gegenstände (1) in eine Nasskabine (2) eingeführt werden und dort zunächst mit einer Waschflüssigkeit und anschliessend mit einer Spülflüssigkeit behandelt werden, und wobei die Gegenstände aus der Nasskabine (2) in eine Trockenkabine (3) eingeführt werden und dort mittels eines gasförmigen Trocknungsmittels getrocknet werden, dadurch gekennzeichnet, dass die Gegenstände in der Nasskabine in einen Wendekorb (6) eingeführt werden, der die Gegenstände in verschiedene Relativlagen wendet und dass die Gegenstände mit der Waschflüssigkeit und mit der Spülflüssigkeit durch den Wendekorb hindurch besprüht werden, wobei sowohl der Waschvorgang, als auch der Spülvorgang wenigstens zweimal wiederholt wird und wobei die Relativlage der Gegenstände (1) in der Nasskabine für jeden neuen Wasch- bzw. Spülvorgang wieder verändert wird.

2. Verfahren nach Anspruch 1, dadurch gekennzeichnet, dass die Relativlage der Gegenstände während des Trocknens in der Trockenkabine wenigstens einmal verändert wird.

3. Verfahren nach Anspruch 1 oder 2, dadurch gekennzeichnet, dass die Waschflüssigkeit und die Spülflüssigkeit aus einer Sprühbalkenanordnung auf die Gegenstände aufgesprüht wird, welche über dem Wendekorb bewegt wird.

4. Verfahren nach einem der Ansprüche 1 bis 3, dadurch gekennzeichnet, dass die Gegenstände zwischen zwei Wasch- bzw. Spülvorgängen um 180° gewendet werden.

5. Verfahren nach einem der Ansprüche 1 bis 4, dadurch gekennzeichnet, dass die Gegenstände in der Trockenkabine (3) in einen Wendekorb (7) eingeführt werden, der die Gegenstände während des Trocknens in verschiedene Relativlagen wendet und dass die Gegenstände durch den Wendekorb hindurch mit erhitzter Luft angeblasen werden.

6. Verfahren nach einem der Ansprüche 1 bis 5, dadurch gekennzeichnet, dass die Gegenstände in der Nasskabine zum Waschen mit einer Waschlauge mit einer Temperatur von mehr als 50° C beaufschlagt werden.

7. Verfahren nach Anspruch 6, dadurch gekennzeichnet, dass die Gegenstände in der Nasskabine zum Spülen mit Frischwasser mit einer Temperatur von mehr als 50° C beaufschlagt werden.

8. Verfahren nach Anspruch 6 oder 7, dadurch gekennzeichnet, dass die Gegenstände in der Trockenkabine zum Trocknen mit Umgebungsluft mit einer Temperatur von mehr als 50° C, vorzugsweise von mehr als 80° C beaufschlagt werden.

9. Vorrichtung zum Dekontaminieren von Gegenständen mit einer wasserdichten Oberfläche, insbesondere von beschichteten Kissen, mit einer Nasskabine (2), in der eine Behandlungsvorrichtung zum Waschen und zum Spülen der Gegenstände (1) sowie eine Wendevorrichtung zum Wenden der Gegenstände angeordnet ist, mit einer sich an die Nasskabine anschliessende Trockenkabine (3), in der eine Trocknungsvorrichtung zum Trocknen der Gegenstände angeordnet ist, sowie mit einer Transportvorrichtung (11, 13) für den Transport der Gegenstände durch die Nasskabine (2) und durch die Trockenkabine (3), dadurch gekennzeichnet, dass die Wendevorrichtung als schwenkbarer Wendekorb (6) mit einer Aufnahmeöffnung (8) ausgebildet ist, wobei mittels der Transportvorrichtung (11) in einer ersten Betriebslage (I) wenigstens ein Gegenstand in den Wendekorb einführbar und in einer zweiten Betriebslage (II) der gleiche Gegenstand aus dem Wendekorb ausführbar ist.

10. Vorrichtung nach Anspruch 9, dadurch gekennzeichnet, dass die Behandlungsvorrichtung durch eine Sprühbalkenanordnung (4, 5) gebildet wird, welche quer zur Vorschubrichtung der Gegenstände verschiebbar gelagert ist.

11. Vorrichtung nach Anspruch 10, dadurch gekennzeichnet, dass eine Waschmittelquelle (38) und eine Spülmittelquelle (39) je mit einer separaten Sprühbalkenanordnung (4, 5) verbunden ist.

12. Vorrichtung nach Anspruch 11, dadurch gekennzeichnet, dass der Wendekorb um eine auf der gegenüberliegenden Seite der Austrittsöffnung (8) angeordnete Schwenkachse (14) zwischen der ersten und der zweiten Betriebslage schwenkbar ist und dass die Sprühbalkenanordnung in eine seitliche Ruhestellung (R) verschiebbar ist, welche ausserhalb des Schwenkbereichs des Wendekorbes liegt.

13. Vorrichtung nach Anspruch 12, dadurch gekennzeichnet, dass die Sprühbalkenanordnung (4, 5) jeweils zwei in Transportrichtung hintereinanderliegende Einzelabschnitte (40, 41) aufweist, und dass dem Wendekorb (6) in jeder Betriebslage (I, II) ein eigener Einzelabschnitt zugeordnet ist.

14. Vorrichtung nach einem der Ansprüche 9 bis 13, dadurch gekennzeichnet, dass der Wendekorb (6) durch sich in Transportrichtung erstreckende, parallele Längsprofile (10) gebildet wird, wobei die Längsprofile parallele Korbebenen (9, 9') bilden, zwischen denen ein Gegenstand (1) gehalten ist und dass die Transportvorrichtung ein Transportband (11) mit mehreren parallelen, zu den Längsprofilen versetzt angeordneten Einzelbändern ist, wobei in der ersten und in der zweiten Betriebslage jeweils eine Korbebene unterhalb des oberen Trums (12) der Einzelbänder liegt.

15. Vorrichtung nach Anspruch 14, dadurch gekennzeichnet, dass die Trockenkabine (3) einen Wendekorb (7) und ein Transportband (13) aufweist, welche bezüglich Funktion und Aufbau gleich ausgebildet sind wie der Wendekorb (6) und das Transportband (11) in der Nasskabine (2) und dass unter dem Transportband (13) der Trockenkabine Düsen (15) zum Ausblasen von Trocknungsluft angeordnet sind.

16. Vorrichtung nach Anspruch 9 und Anspruch 15, dadurch gekennzeichnet, dass die Schwenkachsen der Wendekörbe über eine Rutschkupplung (16) mit einer Antriebsvorrichtung verbunden sind.

17. Vorrichtung nach einem der Ansprüche 9 bis 16, dadurch gekennzeichnet, dass am Eingang der Nasskabine (2), am Ausgang der Trockenkabine (3) und zwischen der Nasskabine und der Trockenkabine separat ansteuerbare Türen (18, 19, 20) angeordnet sind.

18. Vorrichtung nach einem der Ansprüche 9 bis 17, dadurch gekennzeichnet, dass vor der Nasskabine (2) eine Aufgabestation (25) mit einer Transportvorrichtung zum Einführen der Gegenstände in die Nasskabine angeordnet ist und dass nach der Trockenkabine (3) eine Entnahmestation (33) mit einer Transportvorrichtung zum Ausführen der Gegenstände aus der Trockenkabine angeordnet ist.

## Claims

1. Method of decontaminating items, said items, in particular covered pillows, having a water-tight surface, wherein said items (1) are introduced into a wet compartment (2) and therein first treated with a washing liquid and subsequently with a rinsing liquid, and wherein said items are introduced from the wet compartment (2) into a dry compartment (3) and therein dried by means of a gaseous drying agent, characterized in that the items in the wet compartment are introduced into a turn-over basket (6), said turn-over basket turning the items into different relative positions, and that the items are subjected to spraying through said turn-over basket by the washing liquid and by the rinsing liquid, wherein not only the washing sequence but also the rinsing sequence is repeated at least twice, and wherein the relative position of the items (1) is changed within the wet compartment for each new washing or rinsing sequence.

2. Method according to claim 1, characterized in that the relative position of the items during drying within the dry compartment is changed at least once.

3. Method according to claim 1 or 2, characterized in that the washing liquid and the rinsing liquid are sprayed from a spray-beam arrangement onto the items, said spray beam being moved above the turn-over basket.

4. Method according to one of the claims 1 to 3, characterized in that, between two washing or rinsing sequences, the items are turned through 180°.

5. Method according to one of the claims 1 to 4, characterized in that the items in the dry compartment (3) are introduced into a turn-over basket (7), said turn-over basket turning the items into different relative positions during drying, and that the items are subjected to blowing by heated air through the turn-over basket.

6. Method according to one of the claims 1 to 5, characterized in that, for washing, the items in the wet compartment are impinged upon by a washing lye with a temperature in excess of 50°C.

7. Method according to claim 6, characterized in that, for rinsing, the items in the wet compartment are impinged upon by fresh water at a temperature in excess of 50°C.

8. Method according to claim 6 or 7, characterized in that, for drying, the items in the dry compartment are impinged upon by ambient air with a temperature in excess of 50°C, and preferably in excess of 80°C.

9. Device for decontaminating items, said items, in particular covered pillows, possessing a water-tight surface, and said device possessing a wet compartment (2) in which a treatment device for washing and rinsing said items (1), as well as a turn-over device for turning said items, is arranged, and possessing a dry compartment (3) adjacent to said wet compartment, a drying device for drying said items being arranged in said dry compartment, and possessing a transport device (11, 13) for transport of said items through the wet compartment (2) and through the dry compartment (3), characterized in that the turn-over device is formed as a pivotable turn-over basket (6) with a pick-up opening, wherein, in an initial operating position (I), at least one item can be introduced into said turn-over basket by means of the transport device (11) and wherein, in a second operating position (II), the same item can be extracted from said turn-over basket.

10. Device according to claim 9, characterized in that the treatment device is formed by a spray-beam arrangement (4, 5) mounted to be able to displace transversely to the feed direction of the items.

11. Device according to claim 10, characterized in that a washing liquid source (38) and a rinsing liquid source (39) are each connected to a separate spray-beam arrangement (4, 5).

12. Device according to claim 11, characterized in that the turn-over basket can be pivoted between the first and the second operating positions about a pivot axis (14) arranged on the opposite side of the exit opening (8), and that the spray-beam arrangement is able to be displaced into a lateral rest position (R) which lies outside of the pivoting area of the turn-over basket.

13. Device according to claim 12, characterized in that the spray-beam arrangement (4, 5) in each case possesses two individual sections, said sections lying consecutively in the direction of transport, and that in each operating position (I, II) the turn-over basket (6) is allocated its own individual section.

14. Device according to one of the claims 9 to 13, characterized in that the turn-over basket (6) is formed by parallel longitudinal profiles (10) extending in the direction of transport, wherein said longitudinal profiles form parallel basket planes (9, 9') between which an item (1) is held and that the transport device is a transport belt (11) with a plurality of parallel individual belts arranged to be offset in relation to the parallel longitudinal profiles, wherein, in the first and in the second operating position in each case one basket plane lies beneath the upper span (12) of the individual belts.

15. Device according to claim 14, characterized in that the dry compartment (3) possesses a turn-over basket (7) and a transport belt (13), said basket and transport belt being formed to be the same with regard to function and construction as the turn-over basket (6) and the transport belt (11) in the wet compartment (2), and that nozzles (15) for the emission of drying air are arranged beneath the transport belt (13) of the dry compartment.

16. Device according to claim 9 and claim 15, characterized in that the pivoting axes of the turn-over baskets are connected to a drive device by means of a friction clutch (16).

17. Device according to one of the claims 9 to 16, characterized in that separately controllable doors (18, 19, 20) are arranged at the entrance to the wet compartment (2), at the exit of the dry compartment (3), and between the wet compartment and the dry compartment.

18. Device according to one of the claims 9 to 17, characterized in that a pick-up station (25) with a transport device for introduction of the items into the wet compartment is arranged in front of the wet compartment (2), and that a removal station (33) is arranged subsequent to the dry compartment (3) for leading the items away out of the dry compartment.

## Revendications

1. Procédé pour décontaminer des objets à surface étanche à l'eau, en particulier des coussins enduits, selon lequel les objets (1) sont introduits dans une cabine humide (2) où ils sont traités tout d'abord à l'aide d'un liquide de lavage puis à l'aide d'un liquide de rinçage, et les objets passent de la cabine humide (2) à une cabine sèche (3) où ils sont séchés à l'aide d'un agent de séchage gazeux, caractérisé en ce que dans la cabine humide, les objets sont introduits dans une corbeille réversible (6) qui tourne les objets dans différentes positions relatives, et en ce que les objets sont aspergés à l'aide du liquide de lavage et du liquide de rinçage à travers la corbeille réversible, étant précisé que le lavage et le rinçage sont tous les deux renouvelés au moins deux fois et que la position relative des objets (1) dans la cabine humide change à chaque nouvelle lessive et à chaque nouveau rinçage.

2. Procédé selon la revendication 1, caractérisé en ce que la position relative des objets change au moins une fois pendant le séchage dans la cabine sèche.

3. Procédé selon la revendication 1 ou 2, caractérisé en ce que le liquide de lavage et le liquide de rinçage sont pulvérisés sur les objets à partir d'un dispositif de barres de pulvérisation qui est déplacé au-dessus de la corbeille réversible.

4. Procédé selon l'une des revendications 1 à 3, caractérisé en ce que les objets sont tournés de 180° entre deux lavages et entre deux rinçages.

5. Procédé selon l'une des revendications 1 à 4, caractérisé en ce que dans la cabine sèche (3), les objets sont introduits dans une corbeille réversible (7) qui tourne les objets dans différentes positions relatives pendant le séchage, et en ce que de l'air chaud est projeté sur les objets à travers la corbeille réversible.

6. Procédé selon l'une des revendications 1 à 5, caractérisé en ce que pour le lavage, les objets sont exposés dans la cabine humide à une lessive à une température supérieure à 50°C.

7. Procédé selon la revendication 6, caractérisé en ce que pour le rinçage, les objets sont exposés dans la cabine humide à de l'eau fraîche à une température supérieure à 50°C.

8. Procédé selon la revendication 6 ou 7, caractérisé en ce que pour le séchage, les objets sont exposés dans la cabine de séchage à l'air ambiant à une température supérieure à 50°C, de préférence supérieure à 80°C.

9. Dispositif pour décontaminer des objets à surface étanche à l'eau, en particulier des coussins enduits, comprenant une cabine humide (2) dans laquelle sont disposés un dispositif de traitement pour le lavage et le rinçage des objets (1) et un dispositif réversible pour tourner les objets, une cabine sèche (3) qui fait suite à la cabine humide dans laquelle est disposé un dispositif de séchage pour le séchage des objets, et un dispositif de transport (11, 13) pour le transport des objets à travers la cabine humide (2) et la cabine sèche (3), caractérisé en ce que le dispositif réversible est conçu comme une corbeille réversible (6) pourvue d'une ouverture de réception (8), étant précisé qu'à l'aide du dispositif de transport (11), au moins un objet peut être introduit dans la corbeille réversible dans une première position de marche (I) et le même objet peut être sorti de la corbeille réversible dans une seconde position de marche (II).

10. Dispositif selon la revendication 9, caractérisé en ce que le dispositif de traitement est formé par un dispositif de barres de pulvérisation (4, 5) qui est monté mobile transversalement par rapport au sens d'avance des objets.

11. Dispositif selon la revendication 10, caractérisé en ce qu'une source d'agent de lavage (38) et une source d'agent de rinçage (39) sont reliées à des dispositifs de barres de pulvérisation séparés (4, 5).

12. Dispositif selon la revendication 11, caractérisé en ce que la corbeille réversible est apte à pivoter entre la première et la seconde position de marche autour d'un pivot (14) disposé sur le côté opposé de l'ouverture de sortie (8), et en ce que le dispositif de barres de pulvérisation peut être amené dans une position de repos latérale (R) située à l'extérieur de la zone de pivotement de la corbeille réversible.

13. Dispositif selon la revendication 12, caractérisé en ce que le dispositif de barres de pulvérisation (4, 5) comporte deux sections individuelles (40, 41) situées l'une derrière l'autre dans le sens de transport, et en ce que la corbeille (6) a dans chaque position de marche (I, II) sa propre section individuelle.

14. Dispositif selon l'une des revendications 9 à 13, caractérisé en ce que la corbeille réversible (6) est formée par des profilés longitudinaux parallèles (10) qui s'étendent dans le sens de transport, ces profilés longitudinaux formant des plans de corbeille parallèles (9, 9') entre lesquels est maintenu un objet (1), et en ce que le dispositif de transport consiste en une bande transporteuse (11) formée de plusieurs bandes individuelles parallèles décalées par rapport aux profilés longitudinaux, étant précisé que dans la première et dans la seconde position de marche, un plan de corbeille se trouve à chaque fois au-dessous du brin supérieur (12) des bandes individuelles.

15. Dispositif selon la revendication 14, caractérisé en ce que la cabine sèche (3) comporte une corbeille réversible (7) et une bande transporteuse (13) dont le fonctionnement et la construction sont identiques à ceux de la corbeille réversible (6) et de la bande transporteuse (11) prévues dans la cabine humide (2), et en ce que des buses (15) sont disposées sous la bande transporteuse (13) de la cabine sèche pour projeter de l'air de séchage.

16. Dispositif selon les revendications 9 et 15, caractérisé en ce que les pivots des corbeilles réversibles sont reliés par un accouplement à glissement (16) à un dispositif d'entraînement.

17. Dispositif selon l'une des revendications 9 à 16, caractérisé en ce qu'il est prévu, à l'entrée de la cabine humide (2), à la sortie de la cabine sèche (3) et entre la cabine humide et la cabine sèche, des portes (18, 19, 20) à commande séparée.

18. Dispositif selon l'une des revendications 9 à 17, caractérisé en ce qu'il est prévu, devant la cabine humide (2), un poste de chargement (25) pourvu d'un dispositif de transport pour l'introduction des objets dans la cabine humide, et en ce qu'il est prévu, après la cabine sèche (3), un poste de déchargement (33) pourvu d'un dispositif de transport pour sortir les objets de la cabine sèche.
